# FASCICULE DE BREVET EUROPEEN

(11) **EP 0 565 457 B1**
(45) Date de publication et mention de la délivrance du brevet: **05.11.1997**
(21) Numéro de dépôt: 93400945.7
(22) Date de dépôt: 09.04.1993
(51) Int. Cl.: B41N 10/04

(54) **Elément en forme de bande sans fin formant en particulier blanchet d'impression**
Endlosband für den Gebrauch als Drucktuch
Endless belt to be used as printing blanket

(30) Priorité: 10.04.1992 FR 9204452
(43) Date de publication de la demande: 13.10.1993
(73) Titulaire: ROLLIN S.A., F-68700 Cernay (FR)
(72) Inventeur: Biava,Hélène, 68390 Sausheim (FR); Hertzog,Denis, 68190 Ensisheim (FR); Reinhart,Christian, 68270 Ruelisheim (FR); Rich,Gérard, 68500 Orschwihr (FR); Van den Bogaert,Jean Francois, 68700 Cernay (FR)
(74) Mandataire: Thinat, Michel

(56) Documents cités:
- EP-A- 0 380 262
- EP-A- 0 479 591
- DE-U- 8 905 562
- GB-A- 1 307 230
- US-A- 4 224 370

## Description

La présente invention concerne un élément en forme de bande sans fin formant en particulier blanchet d'impression textile.

On connaît des machines d'impression textile comprenant, d'une manière générale, un drap ou une bande sans fin entourant deux cylindres dont l'un est entraîné en rotation de façon à entraîner la bande sans fin à vitesse constante et au-dessus de laquelle bande sont disposés des moyens d'impression successifs pouvant imprimer des motifs de différentes couleurs sur une bande de tissu entraînée par la bande sans fin et prise en sandwich entre cette bande et les moyens d'impression.

Le drap d'impression textile possède une structure sandwich de plusieurs couches plus ou moins épaisses de matières différentes pour permettre l'impression du tissu reposant sur la bande par compression des moyens d'impression sur le tissu.

Cependant, les différentes structures composites des draps d'impression textile qui ont été conçues jusqu'à maintenant n'ont pas donné entière satisfaction. En effet, ces structures connues confèrent au drap une élasticité quelque peu variable occasionnant une irrégularité de vitesse de défilement du drap. Il en résulte alors un "décalage" ou "décadrage" des motifs colorés imprimés de façon superposée sur les tissus disposés sur le drap d'impression par les moyens successifs d'impression.

Un tel décalage peut atteindre quelques dixièmes de millimètres, ce qui est préjudiciable à la qualité du tissu. En effet, un décadrage supérieur à ± 0,1 mm (décalage de deux couleurs) devient visible pour des dessins imprimés très "cadrants" et peut provoquer le rejet de la production réalisée sur la machine dans des cas extrêmes.

GB-A-1 307 230 décrit un blanchet pour une machine d'impression utilisé en particulier pour couvrir le cylindre intermédiaire d'une machine d'impression lithographique.

DE-U-89 05 562 décrit un blanchet d'impression utilisé pour l'impression offset et agencé de manière à réduire le maculage et posséder une force de rétablissement élastique aisée ainsi qu'un effet élevé de régénération du cylindre porte-plaque qui soit d'une construction simple.

L'invention propose donc de réaliser un drap ou bande sans fin d'impression textile d'une structure composite telle que le décadrage sur le tissu soit réduit à une valeur aussi faible que possible, ne dépassant pas en tout cas environ un dixième de millimètre.

A cet effet, l'élément en forme de bande sans fin de l'invention comprend les caractéristiques techniques énoncées dans la revendication 1.

De préférence, la rigidité longitudinale de la couche de cylindre précitée a une valeur comprise entre 1,5 et 2,5 x 10⁶ N/m.

De préférence, la couche de cylindre précitée est constituée par une nappe de fils et/ou de fibres longitudinales de monofilaments en une matière à base de polyester, polyamide, polyéthylène, aramide, verre, carbone, métal ou analogue.

Selon une variante de réalisation, la couche de cylindre précitée est constituée par une nappe de fils et/ou de fibres longitudinales constituées chacune de multifilaments en une matière à base de polyester, polyamide, polyéthylène aramide, verre, carbone, métal ou analogue.

Selon une autre variante de réalisation, la couche de cylindre est constituée par une nappe de fils et/ou de fibres longitudinales formées à la fois de monofilaments et de multifilaments de même matière ou de matières différentes à base de polyester, polyamide, polyéthylène, aramide, verre, carbone, métal ou analogue.

Les multifilaments précités de chaque fil et/ou fibre longitudinal de la couche de cylindre sont de même matière ou de matières différentes.

Selon un premier mode de réalisation, l'élément comprend deux couches intermédiaires se composant d'une nappe de fils et/ou de fibres transversales de monofilaments et d'une couche d'élastomère de liaison entre la nappe de fils et/ou de fibres transversales et la couche de cylindre.

Selon un deuxième mode de réalisation, l'élément comprend une couche intermédiaire constituée d'une nappe de fils et/ou fibres transversales de monofilaments.

Selon un troisième mode de réalisation, l'élément comprend trois couches intermédiaires se composant, successivement vers la couche de travail, d'une nappe de fils et/ou fibres transversales de monofilaments, d'une couche d'élastomère de liaison et d'une toile à faible module d'élasticité en direction longitudinale constituée de fils et/ou de fibres transversales de monofilaments jointes entre elles par des fils souples de coton ou de polyester en dessus et en dessous desdites fibres et/ou fils.

Selon un quatrième mode de réalisation, l'élément comprend trois couches intermédiaires se composant, successivement vers la couche de travail, d'une nappe de fils et/ou fibres transversales constituées chacune de multifilaments, d'une couche d'élastomère de liaison et d'une toile à faible module d'élasticité en direction longitudinale, constituée de fils et/ou fibres transversales de monofilaments jointes entre elles par des fils souples de coton ou de polyester en dessus et en dessous desdites fibres et/ou fils.

Selon un cinquième mode de réalisation, l'élément comprend trois couches intermédiaires se composant, successivement vers la couche de travail, d'une nappe de fils et/ou de fibres transversales de monofilaments, d'une couche d'élastomère de liaison et d'une toile équilibrée à fils souples dans les deux directions transversale et longitudinale, réalisés en coton ou en polyester.

Les fils et/ou fibres transversales précitées sont en une matière à base de polyester, polyamide, polyéthylène, verre, carbone, métal ou analogue.

Les fils et/ou fibres longitudinales de la couche de cylindre et les fils et/ou fibres transversales des couches intermédiaires précitées sont imprégnées d'élastomère.

Par ailleurs, au moins l'une des couches intermédiaires peut être constituée par une nappe de fils et/ou fibres transversales formées à la fois de monofilaments et de multifilaments de même matière ou de matières différentes à base de polyester, polyamide, polyéthylène, verre, carbone, métal ou analogue.

Les multifilaments de chaque fil et/ou fibre transversale de la couche intermédiaire sont de même matière ou de matières différentes.

La couche de cylindre a une épaisseur comprise entre environ 0,2 et 1,5 m millimètres, de préférence entre environ 0,3 et 0,9 millimètre, la couche de travail a une épaisseur comprise entre environ 0,1 et 1,0 millimètre, de préférence entre environ 0,5 et 0,7 millimètre et l'épaisseur totale de l'élément est comprise entre environ 1,5 et 4 millimètres, de préférence entre environ 1,9 et 2,8 millimètres.

La couche de travail est en élastomère de module d'Young compris entre environ 1,0 et 500 Mégapascals (MPa), de préférence entre 5 et 100 MPa.

Les différentes couches précitées de l'élément sont liées entre elles par auto-adhésion ou par des agents d'adhérisation.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant plusieurs modes de réalisation de l'invention et dans lesquels :
La figure 1 représente schématiquement un élément en forme de bande sans fin destiné à former un blanchet d'impression textile.
La figure 2 est une vue en coupe transversale suivant la ligne II-II de la figure 1 représentant une structure composite de l'élément suivant un mode de réalisation préféré de l'invention.
Les figures 3, 4A, 4B, 5A, 5B et 6 sont des vues en coupe semblables à celle de la figure 2 et représentant d'autres modes de réalisation de l'élément conforme à l'invention.
La figure 7 illustre de façon schématique une machine permettant de mesurer avec une grande précision la valeur de décadrage résultant de l'utilisation du blanchet d'impression conforme à l'invention comparativement à des blanchets d'impression connus.
La figure 8 représente deux courbes de variation du décadrage résultant de l'utilisation de deux draps d'impression textile classiques.
La figure 9 représente deux courbes de variation du décadrage résultant de l'utilisation respectivement de deux draps d'impression textile conformes à l'invention.

En se reportant à la figure 1, la référence 1 désigne une bande sans fin, en particulier une bande destinée à entraîner un tissu devant recevoir des impressions successives, entourant deux cylindres séparés 2, 3, dont l'un, par exemple le cylindre 2, est entraîné en rotation de façon que la bande 1 soit entraînée à vitesse constante suivant une direction longitudinale indiquée par la flèche A.

La bande 1 ou drap d'impression textile fait partie d'une machine d'impression textile, connue en soi, comprenant, disposés au-dessus de la bande 1, des cylindres ou des cadres plats formant moyens d'impression successifs pouvant imprimer des motifs de différentes couleurs sur une bande de tissu entraînée par la bande 1.

La bande ou drap 1 est obtenu sans fin par une jonction réalisée sur une zone réduite ne provoquant pas de détérioration du niveau de performance. Cette jonction est un moyen connu en soi et réalisée soit sur le site de la machine, soit à l'usine de production des draps avant montage sur la machine.

La bande ou drap 1 est un composant critique pour la qualité du tissu imprimé et doit ainsi posséder une structure sandwich de plusieurs couches permettant de réduire à une valeur aussi faible que possible le décadrage discuté précédemment.

A cet effet et selon l'invention, la structure sandwich de la bande ou drap 1 est définie d'une manière générale par les différentes couches essentielles suivantes :
- une couche inférieure ou couche de cylindre ayant une contribution exclusive à la rigidité longitudinale ou circonférentielle suivant la direction A, exclusivité correspondant techniquement au fait que les autres couches prises isolément ou dans leur ensemble contribuent de manière négligeable à cette rigidité ;
- une couche extérieure ou couche de travail sur laquelle est disposée le tissu à imprimer et ayant des caractéristiques chimiques et mécaniques adaptées au procédé d'impression textile, c'est-à-dire à propriétés chimiques et/ou mécaniques compatibles avec les produits d'impression, de souplesse en surface, de non-marquage du tissu imprimé par les couches de renfort sous-jacentes qui ne sont pas homogènes et de résistance aux chocs, aux rayures et à l'abrasion ; et
- une ou plusieurs couches intermédiaires assurant ensemble la rigidité transversale de la bande ou drap 1 en traction suivant la direction B perpendiculaire à la direction A et en flexion ou degré de liberté de rotation autour de l'axe longitudinal de la bande 1 comme indiqué par la flèche en arc de cercle C. Les couches intermédiaires constituent également des couches de liaison assurant l'intégralité de la bande 1.

Les rigidités dans les directions A et B sont définies comme étant le quotient de la tension de bande (en N/m) par l'allongement de celle-ci en pourcentage.

La rigidité de la couche de cylindre dans la direction A a une valeur comprise entre environ 10⁶ et 10⁷ Newtons par mètre (N/m) de largeur de drap, cette rigidité correspondant à un allongement de 0,1 à 1% sous une tension de 100 Newtons par centimètre de largeur de drap. De préférence, la rigidité a une valeur comprise entre 1,5 et 2,5 10⁶ N/m. La couche de cylindre a une épaisseur comprise entre environ 0,2 et 1,5 millimètres et de préférence comprise entre 0,3 et 0,9 millimètre.

La couche de travail est en élastomère de module d'Young compris entre environ 1,0 et 500 Mégapascals (MPa) et de préférence entre 5 et 100 MPa. L'épaisseur de la couche de travail est comprise entre environ 0,1 et 1,0 millimètre et est, de préférence, comprise entre 0,5 et 0,7 millimètre.

La ou les couches intermédiaires, qui assurent collectivement la rigidité de la bande 1 dans les directions B et C ainsi que la liaison entre l'ensemble des couches de la bande, a ou ont une rigidité transversale en traction dans la direction B comprise entre environ 10⁴ et 10⁸ N/m. De préférence, cette rigidité est comprise entre 10⁵ et 5 x 10⁶ N/m. La rigidité de la ou des couches intermédiaires dans la direction C est, de préférence, supérieure à 0,05 N.m/radian par mètre de longueur de drap. Cette rigidité de drap correspond au produit du module d'Young E par l'inertie I pour une poutre homogène. La valeur limite correspond à une flèche, due au poids propre du drap de 2,5 k/m², de 6,25 millimètres pour un porte-à-faux de 10 centimètres et à une flèche de 10 centimètres pour un porte-à-faux de 20 centimètres.

L'épaisseur totale de la bande ou drap 1 est comprise entre 1,5 et 4 millimètres et est, de préférence, comprise entre 1,9 et 2,8 millimètres.

Les différents modes de réalisation de la bande ou drap 1, dont les différentes couches possèdent les caractéristiques fonctionnelles ci-dessus, vont être maintenant décrits successivement.

Selon le mode de réalisation préféré représenté en figure 2, la structure sandwich de la bande 1 comprend une couche de cylindre 4 constituée par une nappe de fils et/ou de fibres longitudinales 5 orientées suivant la direction A et formées chacune par un monofilament en une matière à base de polyester, polyamide, polyéthylène, verre, métal ou analogue, une couche d'élastomère de liaison 6 de 0,7 millimètre d'épaisseur disposée sur la couche de cylindre 4, une couche 7 constituée par une nappe de fils et/ou de fibres transversales de monofilaments suivant la direction B, d'épaisseur de 0,35 millimètre, et en une matière à base de polyester, polyamide, polyéthylène, verre, métal ou analogue, et une couche de travail d'élastomère 8 d'une épaisseur de 0,6 millimètre. La couche de cylindre 4 a une épaisseur de 0,35 millimètre, de sorte que l'épaisseur totale de la bande 1 est de 2 millimètres. Les couches 6 et 7 forment bien entendu les couches intermédiaires de liaison à propriétés de rigidités transversales en traction et en flexion telles que définies précédemment.

Selon le deuxième mode de réalisation représenté en figure 3, la bande 1 comprend trois couches où la couche de cylindre 9 et la couche intermédiaire unique 10 sont combinées ensemble pour former un tissu technique d'armure telle que grille, Malimo (marque déposée), Rachel (marque déposée), la couche de cylindre 9 étant constituée par des fils et/ou des fibres longitudinales 11 à rigidité longitudinale telle qu'exposée précédemment, formées chacune de multifilaments en une matière à base de polyester, polyéthylène, aramide, verre, carbone, métal ou analogue, diverses combinaisons de matières constituant les fibres 11 étant possibles. La couche intermédiaire 10 ayant les rigidités transversales en traction et en flexion telles que définies précédemment, est constituée par une nappe de fils et/ou de fibres de monofilaments de diamètre de 0,35 millimètre orientées suivant la direction transversale B et en une matière à base de polyester, polyamide, polyéthylène, verre, carbone, métal ou analogue. Les fils et/ou fibres longitudinales 11 sont assemblées à chacun des monofilaments de la couche 10 par l'intermédiaire de fils fins de polyester 12 ou analogue enroulés autour de chaque monofilament et n'ayant aucun rôle fonctionnel. La couche de travail d'élastomère 13 a une épaisseur de 0,85 millimètre tandis que la couche de cylindre 9 a une épaisseur de 0,87 millimètre de façon que l'épaisseur totale de la bande 1 soit de 2,07 millimètres.

La structure sandwich de la bande 1 formant le troisième mode de réalisation de l'invention représenté en figure 4A comprend cinq couches où la couche de cylindre 9 et la couche intermédiaire adjacente 10 sont identiques aux couches 9 et 10 du deuxième mode de réalisation avec cependant la couche de cylindre 9 ayant une épaisseur de 0,82 millimètre et les fils et/ou fibres de monofilaments de la couche 10 de diamètre de 0,35 millimètre, de façon que la structure de grille des couches 9 et 10 ait une épaisseur totale de 1,17 millimètres. Cette structure de bande comprend également deux autres couches intermédiaires disposées entre la couche intermédiaire 10 et la couche de travail 13 et comprenant une couche de liaison en élastomère 14 d'une épaisseur de 0,18 millimètre et une couche 15 constituée d'une toile à faible module d'élasticité en direction longitudinale constituée de fils et/ou de fibres transversales de monofilaments 16 et de fils souples de coton ou de polyester 17 joignant les fibres 15 en passant au dessus et en dessous de celles-ci. Les fils et/ou fibres transversales 16 sont réalisées en une matière à base de polyester, polyamide, polyéthylène, verre, carbone métal ou analogue. Bien entendu, les trois couches intermédiaires 10, 14, 15 contribuent à la rigidité transversale en traction et en flexion comme mentionné précédemment. Les fils et/ou fibres de monofilaments de la couche 15 ont un diamètre de 0,25 millimètre, la couche de travail 13 a une épaisseur de 0,55 millimètre de sorte que l'épaisseur totale de la bande 1 est de 2,15 millimètre. La structure composite représentée en figure 4B est semblable à celle de la figure 4A sauf en ce qui concerne la nappe de la couche 9 formée de fils et/ou fibres à monofilaments 11.

La figure 5A représente le quatrième mode de réalisation de la bande 1 comprenant cinq couches à caractéristiques fonctionnelles identiques à celles des cinq couches du mode de réalisation représenté en figure 4A. Ce quatrième mode de réalisation ne diffère de celui de la figure 4A que par la couche 10 constituée par une nappe de fils et/ou de fibres transversales de multifilaments orientées suivant la direction B. Selon ce mode de réalisation, la couche 9 a une épaisseur de 0,82 millimètre, la couche 10 a une épaisseur de 0,22 millimètre, la couche d'élastomère 14 a une épaisseur de 0,15 millimètre, la couche 15 a une épaisseur de 0,39 millimètre et la couche de travail 13 a une épaisseur de 0,6 millimètre, ce qui aboutit à une épaisseur totale de la bande 1 de 2,18 millimètres. La structure composite représentée en figure 5B est semblable à celle de la figure 5A sauf en ce qui concerne la nappe de la couche 9 formée de fils et/ou fibres à monofilaments 11.

Le cinquième mode de réalisation représenté en figure 6 représente une structure à cinq couches de la bande 1 comprenant trois couches intermédiaires interposées entre la couche de cylindre 9 et la couche de travail 13 identiques respectivement à la couche de cylindre 9 et à la couche de travail 13 du mode de réalisation de la figure 4, sauf en ce qui concerne l'épaisseur de la couche 9 dans le cas présent de 0,8 millimètre pour une épaisseur totale des couches 9 et 10 de 1,1 millimètres. Les trois couches intermédiaires comprennent, successivement de la couche cylindre 9 à la couche de travail 13, la couche 10 formée par une nappe de fils et/ou de fibres de monofilaments dans la direction B identique à la nappe de la couche 10 de la figure 4, une couche de liaison en élastomère 14 d'une épaisseur de 0,25 millimètre et une couche 18 formée d'une toile équilibrée d'épaisseur de 0,40 millimètre à fils souples 19, 20 dans les deux directions transversale et longitudinale de la bande 1 et réalisés en coton, polyester ou analogue. La couche de travail 13 a, comme dans le mode de réalisation de la figure 4, une épaisseur de 0,55 millimètre, ce qui se traduit par une épaisseur totale de la bande 1 de 2,30 millimètres.

D'autres modes de réalisation de la structure composite du drap 1 peuvent être envisagés. Ainsi, chaque nappe de fils et/ou de fibres de couche de cylindre et/ou de couche intermédiaire peut être formée à la fois de monofilaments et de multifilaments de même matière ou de matières différentes. De plus, les multifilaments de chaque fil et/ou fibre longitudinale et/ou transversale susmentionnée peuvent être de la même matière ou de matières différentes.

Les fils et/ou fibres longitudinales et transversales à multifilaments ou à monofilaments des couches des différents modes de réalisation ci-dessus décrits sont imprégnées d'élastomère. Les différentes couches de modes de réalisation de la bande 1 sont liées entre elles par autoadhésion ou à l'aide d'agents d'adhérisation.

On notera par ailleurs que les valeurs d'épaisseurs des couches de cylindre et intermédiaires définies dans les différents modes de réalisation ci-dessus sont données dans le cas où les fils et/ou les fibres constituant ces couches sont en polyester, étant bien entendu que des valeurs différentes d'épaisseurs seront adoptées lorsque ces fils et/ou fibres seront d'une matière différente.

La structure composite de la bande 1 formant blanchet d'impression textile telle que définie dans chacun des modes de réalisation représentés aux figures 2 à 6 diminue considérablement la valeur du décadrage, dont les variations en fonction du développement du drap sont toujours inférieures à un dixième de millimètre comme cela ressort de la figure 9.

Plus précisément, deux des modes de réalisation de la bande 1, à savoir ceux représentés aux figures 4A et 5A, ont été testés à titre d'exemple en comparaison à deux bandes formant blanchets d'impression textile classiques dont les résultats d'essai sont représentés en figure 8.

La machine qui a été utilisée pour contrôler les différents blanchets d'impression ci-dessus est représentée schématiquement en figure 7 et a déjà été décrite de façon détaillée dans FR-B-2 672 879, correspondant à EP-A-0 500 467, au nom de la demanderesse.

Cette machine de contrôle comprend deux cylindres 21, 22 dont l'un 21 est entraîné en rotation par un moteur 23 de façon à entraîner la bande 1 à tester suivant la flèche F. Un codeur 24 est mécaniquement relié à l'arbre du moteur 23 et électriquement relié par un câblage 25 à deux systèmes d'injection 26, 27 de colorant, tels que de l'encre, et à une caméra vidéo 28.

Un ordinateur 29 est relié à la caméra vidéo 28 et permet le calcul du décadrage impliqué par la bande 1.

Pour cela, une bande de film adhésif (non représentée) est collée sur la bande sans fin à tester 1 afin de servir de support d'impression pour les gouttes d'encre sortant des systèmes d'injection 26, 27. On notera que le codeur 24 donne l'ordre aux systèmes d'injection 26, 27 pour chaque déplacement pᵢ de la bande 1, d'imprimer simultanément une goutte a, b sur le drap 1, ce après quoi le décadrage engendré par les irrégularités de la bande sera contrôlé par la caméra 28, en aval du système d'injection 27.

Plus précisément, les écarts Xᵢ entre deux gouttes a, b sont mesurés par la caméra 28 et chaque valeur d'écart entre deux gouttes est mémorisée dans l'ordinateur 29.

L'ordinateur 29 calcule la moyenne des différents écarts xᵢ mesurés par la caméra 28, c'est-à-dire :$\text{X = 1/n} \text{i=1} \text{n} {\text{X}}_{\text{i}}$

L'ordinateur 29 effectue ensuite la différence entre l'écart Xᵢ actuellement mesuré par la caméra 28 et la moyenne précitée des écarts $\overline{\text{X}}$, pour donner la valeur di du décadrage, soit :${\text{d}}_{\text{i}} {\text{= X}}_{\text{i}} \text{-} \overline{\text{X}}$

L'écran de l'ordinateur 29 visualisera ainsi sous la forme d'une courbe les différentes valeurs de dᵢ suivant la position de la bande à tester 1.

Ainsi, on voit sur la figure 8 deux courbes C1 et C2 illustrant les valeurs du décadrage de deux draps d'impression textile classiques en fonction de la distance le long de chaque bande ou drap 1. Ces courbes ont été obtenues à partir des paramètres suivants :
- distance L entre les deux systèmes d'injection 26, 27 : 3 mètres ;
- distance entre deux points de mesure, c'est-à-dire entre deux gouttes successives a et b : 0,5 mètre ; et
- tension de la bande 1 : 3,5 Kg/cm.

On constate ainsi selon la courbe obtenue C1 que le décadrage mesuré varie entre une valeur négative d'environ - 0,10 millimètre et une valeur positive d'environ 0,20 millimètre, tandis que selon la courbe C2 le décadrage mesuré varie entre environ -0,3 mm et + 0,6 mm, valeurs préjudiciables à l'aspect du tissu imprimé.

Au contraire, les courbes C3 et C4 illustrées à la figure 9 montrent que les valeurs du décadrage varient entre ± 0,08 millimètre (courbe C3) pour la bande 1 faisant l'objet du mode de réalisation de la figure 4A (distance L entre systèmes d'injection 26, 27 de 5 mètres, distance entre deux points de mesure de 0,5 mètre et tension de bande de 3,5 kg/cm) et entre ± 0,05 millimètre (courbe C4) pour la bande 1 faisant l'objet du mode de réalisation représenté en figure 5A (distance L de 5 mètres, distance entre deux points de mesure de 0,5 mètre et tension de bande de 3,5 kg/cm).

On a donc réalisé suivant l'invention une bande formant blanchet d'impression textile permettant un décadrage de valeur extrêmement réduite grâce en particulier à la propriété de rigidité longitudinale relativement élevée de la couche de cylindre. Bien entendu, l'invention n'est pas limitée uniquement à un blanchet d'impression textile, mais peut également s'appliquer à tout type de bande sans fin devant transporter ou entraîner de façon précise, sans décalage, des pièces ou objets particuliers. De plus, la couche externe de travail 8, 13 des modes de réalisation ci-dessus décrits est avantageusement en élastomère thermoplastique ou en élastomère vulcanisé.

## Revendications

1. Elément en forme de bande sans fin utilisé en particulier comme blanchet d'impression textile, caractérisé en ce que la bande sans fin (1) est conformée pour entourer deux cylindres espacés l'un de l'autre (2; 3) d'une machine d'impression textile et comporte une couche de cylindre interne (4; 9) et au moins une couche d'élastomère externe (8; 13), la couche de cylindre interne (4; 9) comprenant une feuille de fibres et/ou de fils (5) orientés longitudinalement et ayant une rigidité longitudinale comprise entre 10⁶ et 10⁷ Newtons par mètre (N/m), la bande sans fin (1) comprenant également une ou plusieurs couches intermédiaires prises en sandwich entre la couche de travail (8; 13) et la couche de cylindre (4; 9) et contribuant à la rigidité transversale en traction et en flexion de l'élément et en ce que la rigidité transversale en traction de la ou des couches intermédiaires est comprise entre environ 10⁴ et 10⁸ N/m et la rigidité transversale en flexion de cette ou de ces couches intermédiaires est d'au moins 0.05 Nm/radian, de façon à réduire le décalage ou décadrage résultant de la bande sans fin (1) à une valeur inférieure à 0,1 mm.

2. Elément selon la revendication 1, caractérisé en ce que la valeur de rigidité longitudinale précitée est comprise entre 1,5 et 2,5 X 10⁶ N/m.

3. Elément selon la revendication 1 ou 2, caractérisé en ce que la couche de cylindre (4) précitée est constituée par une nappe de fils et/ou de fibres longitudinales de monofilaments en une matière à base de polyester, polyamide, polyéthylène, aramide, verre, carbone, métal ou analogue.

4. Elément selon la revendication 1 ou 2, caractérisé en ce que la couche de cylindre (9) précitée est constituée par une nappe de fils et/ou de fibres longitudinales constituées chacune de multifilaments et une matière à base de polyester, polyamide, polyéthylène, aramide, verre, carbone, métal ou analogue.

5. Elément selon la revendication 1 ou 2, caractérisé en ce que la couche de cylindre (9) est constituée par une nappe de fils et/ou de fibres longitudinales formées à la fois de monofilaments et de multifilaments (11) de même matière ou de matières différentes.

6. Elément selon la revendication 4 ou 5, caractérisé en ce que les multifilaments de chaque fil et/ou fibre longitudinale de la couche de cylindre (9) sont de la même matière ou de matières différentes.

7. Elément selon l'une des revendications précédentes, caractérisé en ce que la couche de travail (8; 13) précitée est en élastomère de module de Young compris entre environ 1,0 et 500 Mégapascals (MPa), et de préférence entre 5 et 100 MPa.

8. Elément selon l'une des revendications 1 à 7, caractérisé en ce qu'il comprend deux couches intermédiaires (6, 7) se composant d'une nappe de fils et/ou de fibres transversales de monofilaments (7) et d'une couche d'élastomère de liaison (6) entre la nappe de fils et/ou de fibres transversales (7) et la couche de cylindre (4).

9. Elément selon l'une des revendications 1 à 7, caractérisé en ce qu'il comprend une couche intermédiaire (10) constituée d'une nappe de fils et/ou de fibres transversales de monofilaments.

10. Elément selon l'une des revendications 1 à 7 caractérisé en ce qu'il comprend trois couches intermédiaires (10, 14, 15) se composant, successivement vers la couche de travail (13), d'une nappe de fils et/ou de fibres transversales de monofilaments (10), d'une couche d'élastomère de liaison (14) et d'une toile à faible module d'élasticité en direction longitudinale, constituée de fils et/ou de fibres transversales de monofilaments (16) jointes entre elles par des fils souples de coton ou de polyester (17) en dessus et en dessous desdits fils et/ou fibres (16).

11. Elément selon l'une des revendications 1 à 7, caractérisé en ce qu'il comprend trois couches intermédiaires (10, 14, 15) se composant, successivement vers la couche de travail (13), d'une nappe de fils et/ou de fibres transversales (10) constituées chacune de multifilaments, d'une couche d'élastomère de liaison (14) et d'une toile à faible module d'élasticité en direction longitudinale, constituée de fils et/ou de fibres transversales de monofilaments (16) jointes entre elles par des fils souples de coton ou de polyester (17) en dessus et en dessous desdits fils et/ou fibres (16).

12. Elément selon l'une des revendications 1 à 7, caractérisé en ce qu'il comprend trois couches intermédiaires (10, 14, 15) se composant, successivement vers la couche de travail (13), d'une nappe de fils et/ou de fibres transversales de monofilaments (10), d'une couche d'élastomère de liaison (14) et d'une toile équilibrée (19) à fils souples (20) dans les deux directions transversale et longitudinale et réalisés en coton, polyester ou analogue.

13. Elément selon l'une des revendications 1 à 7, caractérisé en ce qu'au moins l'une des couches intermédiaires précitées se compose d'une nappe de fils et/ou de fibres transversales formées à la fois de monofilaments et multifilaments de même matière ou de matières différentes.

14. Elément selon l'une des revendications 8 à 13 caractérisé en ce que les multifilaments précités de chaque fil et/ou fibre transversale d'une couche intermédiaire sont de même matière ou de matières différentes.

15. Elément selon l'une des revendications 8 à 14, caractérisé en ce que les fils et/ou fibres transversales précitées sont réalisés en une matière à base de polyester, polyamide, polyéthylène, verre, carbone, métal ou analogue.

16. Elément selon l'une des revendications 8 à 15, caractérisé en ce que les fils et/ou fibres longitudinales de la couche de cylindre précitée et les fils et/ou fibres transversales des couches intermédiaires précitées sont imprégnées d'élastomère.

17. Elément selon l'une des revendications précédentes, caractérisé en ce que la couche de cylindre précitée a une épaisseur comprise entre environ 0,2 et 1,5 millimètre, de préférence entre environ 0,3 et 0,9 millimètre, la couche de travail a une épaisseur comprise entre environ 0,1 et 1,0 millimètre, de préférence entre environ 0,5 et 0,7 millimètre et l'épaisseur totale de l'élément est comprise entre environ 1,5 et 4 millimètres, de préférence entre environ 1,9 et 2,8 millimètres.

18. Elément selon l'une des revendications précédentes, caractérisé en ce que les différentes couches précitées sont liées entre elles par auto-adhésion ou par des agents d'adhérisation.

19. Elément selon l'une des revendications précédentes, caractérisé en ce que la couche externe (8; 13) est en élastomère thermoplastique ou en élastomère vulcanisé.

## Claims

1. Element in the shape of an endless web used in particular as a textile printing blanket, characterized in that the endless web (1) is shaped to surround two cylinders (2;3) spaced from each other of a textile printing machine and comprises an internal cylinder layer (4;9) and at least one external elastomer layer (8;13), the internal cylinder layer (4;9) comprising a sheet of longitudinally oriented fibers and/or of longitudinally oriented threads (5), and having a longitudinal rigidity lying between 10⁶ and 10⁷ Newtons per meter (N/m), the endless web (1) also comprising one or several intermediate layers sandwiched between the working layer (8;13) and the cylinder layer (4;9) and contributing to the transverse tensile and bending rigidity of the element and in that the transverse tensile rigidity of the intermediate layer(s) is lying between about 10⁴ and 10⁸ N/m and the transverse bending rigidity of this intermediate layer(s) is at least 0.05 Nm/radian, so as to reduce the offset or misframing resulting from the endless web (1) to a value lower than 0.1 mm.

2. Element according to claim 1, characterized in that the aforesaid longitudinal rigidity value is lying between 1.5 and 2.5x10⁶ N/m.

3. Element according to claim 1 or 2, characterized in that the aforesaid cylinder layer (4) is constituted by a sheet of threads and/or of longitudinal fibres of monofilaments in a polyester-based, polyamide-based, polyethylene-based, aramide-based, glass-based, carbon-based, metal-based material or the like.

4. Element according to claim 1 or 2, characterized in that the aforesaid cylinder layer (9) is constituted by a sheet of threads and/or of longitudinal fibres consisting each one of multifilaments and of a polyester-based, polyamide-based, polyethylene-based, aramide-based, glass-based, carbon-based, metal-based material or the like.

5. Element according to claim 1 or 2, characterized in that the cylinder layer (9) is constituted by a sheet of threads and/or of longitudinal fibres formed of both monofilaments and multifilaments (11) in the same material or in different materials.

6. Element according to claim 4 or 5, characterized in that the multi filaments of each thread and/or longitudinal fibre of the cylinder layer (9) are in the same material or in different materials.

7. Element according to one of the foregoing claims, characterized in that the aforesaid working layer (8;13) is in an elastomer with a Young modulus lying between about 1.0 and 500 Megapascals (MPa) and preferably between 5 and 100 MPa.

8. Element according to one of claims 1 to 7, characterized in that it comprises two intermediate layers (6,7) consisting of a sheet of threads and/or of transverse fibres of monofilaments (7) and of an elastomer layer (6) for connection between the sheet of threads and/or transverse fibres (7) and the cylinder layer (4).

9. Element according to one of claims 1 to 7, characterized in that it comprises an intermediate layer (10) consisting of a sheet of threads and/or of transverse fibres of monofilaments.

10. Element according to one of claims 1 to 7, characterized in that it comprises three intermediate layers (10, 14, 15) consisting successively towards the working layer (13), of a sheet of threads and/or of transverse fibres of monofilaments (10), of a connecting elastomer layer (14) and of a cloth with a small modulus of elasticity in the longitudinal direction, consisting of threads and/or of transverse fibres of monofilaments (16) joined to each other by flexible cotton or polyester threads (17) above and below the said threads and/or fibres (16).

11. Element according to one of claims 1 to 7, characterized in that it comprises three intermediate layers (10, 14, 15) consisting successively towards the working layer (13), of a sheet of threads and/or of transverse fibres (10) consisting each one of multifilaments, of a connecting elastomer layer (14) and of a cloth with a small modulus of elasticity in the longitudinal direction, consisting of threads and/or of transverse fibres of monofilaments (16) joined to each other by flexible cotton or polyester threads (17) above and below the said threads and/or fibres (16).

12. Element according to one of claims 1 to 7, characterized in that it comprises three intermediate layers (10, 14, 15) consisting successively towards the working layer (13), of a sheet of threads and/or of transverse fibres of monofilaments (10), of a connecting elastomer layer (14) and of a balanced cloth (19) with flexible threads (20) in both transverse and longitudinal directions and made from cotton, polyester or the like.

13. Element according to one of claims 1 to 7, characterized in that at least one of the aforesaid intermediate layers consists of a sheet of threads and/or of transverse fibres formed of both monofilaments and multifilaments in the same material or in different materials.

14. Element according to one of claims 8 to 13, characterized in that the aforesaid multifilaments of each thread and/or of transverse fibre of an intermediate layer are in the same material or in different materials.

15. Element according to one of claims 8 to 14, characterized in that the threads and/or aforesaid transverse fibres are made from a polyester-based, polyamide-based, polyethylene-based, glass-based, carbon-based, metal-based material or the like.

16. Element according to one of claims 8 to 15, characterized in that the threads and/or longitudinal fibres of the aforesaid cylinder layer and the threads and/or transverse fibres of the aforesaid intermediate layers are impregnated with elastomer.

17. Element according to one of the foregoing claims, characterized in that the aforesaid cylinder layer has a thickness lying between about 0.2 and 1.5 millimetre, preferably between about 0.3 and 0.9 millimetre, the working layer has a thickness lying between about 0.1 and 1.0 millimetre, preferably between about 0.5 and 0.7 millimetre and the total thickness of the element is lying between about 1.5 and 4 millimetres, preferably between about 1.9 and 2.8 millimetres.

18. Element according to one of the foregoing claims, characterized in that the aforesaid different layers are connected to each other by self-adhesion or by adhesion agents.

19. Element according to one of the foregoing claims, characterized in that the external layer (8;13) is in a thermoplastic elastomer or in a cured elastomer.

## Patentansprüche

1. Insbesondere als Textildrucktuch verwendetes Element in der Gestalt einer endlosen Bahn, dadurch gekennzeichnet, daß die endlose Bahn (1) gestaltet ist, um zwei im Abstand voneinander angeordneten Zylinder (2;3) einer Textildruckmaschine zu umgeben und eine Zylinderinnenschicht (4;9) und wenigstens eine Elastomeraussenschicht (8;13) aufweist, wobei die Zylinderinnenschicht (4;9) eine Folie aus Fasern und/oder in Längsrichtung ausgerichteten Fäden (5) mit einer zwischen 10⁶ und 10⁷ Newton je Meter (N/m) liegenden Längssteifigkeit aufweist, wobei die endlose Bahn (1) ebenfalls eine oder mehrere zwischen der Arbeitsschicht (8;13) und der Zylinderschicht (4;9) sandwichartig liegenden und zu der Querzug-und biegesteifigkeit des Elementes beitragenden Zwischenschichten umfaßt und daß die Querzugsteifigkeit der Zwischenschicht(en) zwischen ungefähr 10⁴ und 10⁸ N/m liegt und die Querbiegesteifigkeit dieser Zwischenschicht bzw. dieser Zwischenschichten wenigstens 0,05 Nm/Radian beträgt, um den sich aus der endlosen Bahn (1) ergebenden Versatz bzw. Rahmenversatz auf einen unterhalb 0,1 mm liegenden Wert herabzusetzen.

2. Element nach Anspruch 1, dadurch gekennzeichnet, daß der vorgenannte Längssteifigkeitswert zwischen 1,5 und 2,5x10⁶ N/m liegt.

3. Element gemäß Anspruch 1 oder 2, dadurch gekennzeichnet, daß die vorgenannte Zylinderschicht (4) durch eine Lage von Fäden und/oder Längsfasern aus Monofilamenten aus einem polyesterbasischen, polyamidbasischen, polyäthylenbasischen, aramidbasischen, glasbasischen, kohlenstoffbasischen, metallbasischen Werkstoff oder dergleichen gebildet wird.

4. Element gemäß Anspruch 1 oder 2, dadurch gekennzeichnet, daß die vorgenannte Zylinderschicht (9) durch eine Lage aus Fäden und/oder aus jeweils aus Multifilamenten bestehenden Längsfasern aus einem polyesterbasischen, polyamidbasischen, polyäthylenbasischen, aramidbasischen, glasbasischen, kohlenstoffbasischen, metallbasischen Werkstoff oder dergleichen gebildet wird.

5. Element gemäß Anspruch 1 oder 2, dadurch gekennzeichnet, daß die Zylinderschicht (9) durch eine Lage von Fäden und/oder von gleichzeitig aus Monofilamenten und Multifilamenten (11) aus demselben Werkstoff oder aus verschiedenen Werkstoffen gebildeten Längsfasern gebildet wird.

6. Element nach Anspruch 4 oder 5, dadurch gekennzeichnet, daß die Multifilamente jedes Fadens und/oder jeder Längsfaser der Zylinderschicht (9) aus demselben Werkstoff oder aus verschiedenen Werkstoffen sind.

7. Element nach einem der vorangehenden Ansprüche, dadurch gekennzeichnet, daß die vorgenannte Arbeitsschicht (8;13) aus einem Elastomer mit einem zwischen ungefähr 1,0 und 500 Megapascal (MPa) und vorzugsweise zwischen 5 und 100 MPa liegenden Young'schen Modul besteht.

8. Element nach einem der Ansprüche 1 bis 7, dadurch gekennzeichnet, daß es zwei Zwischenschichten (6, 7) umfaßt, die sich aus einer Lage von Fäden und/oder von Querfasern aus Monofilamenten (7) und aus einer Elastomerschicht (6) zur Verbindung zwischen der Lage von Fäden und/oder von Querfasern (7) und der Zylinderschicht (4) zusammensetzen.

9. Element nach einem der Ansprüche 1 bis 7, dadurch gekennzeichnet, daß es eine aus einer Lage von Fäden und/oder Querfasern aus Monofilamenten gebildete Zwischenschicht (10) umfaßt.

10. Element gemäß einem der Ansprüche 1 bis 7, dadurch gekennzeichnet, daß es drei Zwischenschichten (10, 14, 15) umfaßt, die sich aufeinanderfolgend zur Arbeitsschicht (13) hin aus einer Lage von Fäden und/oder von Querfasern aus Monofilamenten (10), einer Verbindungselastomerschicht (14) und einem Leinen mit schwachem Elastizitätsmodul in Längsrichtung zusammensetzen, welches Leinen aus Fäden und/oder aus Querfasern aus Monofilamenten (16) besteht, welche Fasern miteinander durch nachgiebige Baumwoll- oder Polyesterfäden (17) oberhalb und unterhalb der besagten Fäden und/oder Fasern (16) verbunden sind.

11. Element nach einem der Ansprüche 1 bis 7, dadurch gekennzeichnet, daß es drei Zwischenschichten (10, 14, 15) umfaßt, die sich aufeinanderfolgend zur Arbeitsschicht (13) hin aus einer Lage von Fäden und/oder von Querfasern (10) zusammensetzen, welche jeweils aus Multifilamenten, aus einer Verbindungselastomerschicht (14) und aus einem Leinen mit schwachem Elastizitätsmodul in Längsrichtung bestehen, welches aus Fäden und/oder aus Querfasern aus Monofilamenten (16), die miteinander durch biegsame Baumwoll-oder Polyesterfäden (17) oberhalb und unterhalb der besagten Fäden und/oder Fasern (16) verbunden sind, besteht.

12. Element nach einem der Ansprüche 1 bis 7, dadurch gekennzeichnet, daß es drei Zwischenschichten (10, 14, 15) umfaßt, die sich aufeinanderfolgend zur Arbeitsschicht (13) hin aus einer Lage von Fäden und/oder von Querfasern aus Monofilamenten (10), einer Verbindungselastomerschicht (14) und einem ausgeglichenen Leinen (19) mit aus Baumwolle, Polyester oder dergleichen hergestellten nachgiebigen Fäden (20) in der Quer-und Längsrichtung zusammensetzen.

13. Element nach einem der Ansprüche 1 bis 7, dadurch gekennzeichnet, daß wenigstens die eine der vorgenannten Zwischenschichten sich aus einer Lage von Fäden und/oder von gleichzeitig aus Monofilamenten und Multifilamenten aus demselben Werkstoff oder aus verschiedenen Werkstoffen gebildeten Querfasern zusammensetzt.

14. Element nach einem der Ansprüche 8 bis 13, dadurch gekennzeichnet, daß die vorgenannten Multifilamente jedes Fadens und/oder Querfaser einer Zwischenschicht aus demselben Werkstoff oder aus unterschiedlichen Werkstoffen sind.

15. Element nach einem der Ansprüche 8 bis 14, dadurch gekennzeichnet, daß die Fäden und/oder vorgenannten Querfasern aus einem polyesterbasischen, polyamidbasischen, polyäthylenbasischen, glasbasischen, kohlenstoffbasischen, metallbasischen Werkstoff oder dergleichen hergestellt sind.

16. Element nach einem der Ansprüche 8 bis 15, dadurch gekennzeichnet, daß die Fäden und/oder Längsfasern der vorgenannten Zylinderschicht und die Fäden und/oder Querfasern der vorgenannten Zwischenschichten mit Elastomer getränkt sind.

17. Element nach einem der vorangehenden Ansprüche, dadurch gekennzeichnet, daß die vorgenannte Zylinderschicht eine zwischen ungefähr 0,2 und 1,5 Millimeter und vorzugsweise zwischen 0,3 und 0,9 Millimeter liegende Dicke hat, die Arbeitsschicht eine zwischen ungefähr 0,1 und 1,0 Millimeter, vorzugsweise zwischen ungefähr 0,5 und 0,7 Millimeter liegende Dicke hat und die Gesamtdicke des Elementes zwischen ungefähr 1,5 und 4 Millimeter, vorzugsweise zwischen ungefähr 1,9 und 2,8 Millimeter liegt.

18. Element nach einem der vorangehenden Ansprüche, dadurch gekennzeichnet, daß die verschiedenen vorgenannten Schichten miteinander durch Selbsthaftung oder durch Haftmittel miteinander verbunden sind.

19. Element nach einem der vorangehenden Ansprüche, dadurch gekennzeichnet, daß die Aussenschicht (8;13) aus einem thermoplastischen Elastomer oder aus einem vulkanisierten Elastomer besteht.
